# FASCICULE DE BREVET EUROPEEN

(11) **EP 3 590 010 B1**
(45) Date de publication et mention de la délivrance du brevet: **10.03.2021**
(21) Numéro de dépôt: 18705442.4
(22) Date de dépôt: 31.01.2018
(51) Int. Cl.: G04B 37/14

(54) **ACCESSOIRE APTE À ÊTRE MONTÉ SUR DIFFÉRENTS ÉLÉMENTS DE FIXATION**
ZUBEHÖR ZUR MONTAGE AUF VERSCHIEDENEN BEFESTIGUNGSELEMENTEN
ACCESSORY SUITABLE FOR BEING MOUNTED ON DIFFERENT ATTACHMENT ELEMENTS

(30) Priorité: 28.02.2017 FR 1751611
(43) Date de publication de la demande: 08.01.2020
(73) Titulaire: Guillot, Marie-Amélie, 75016 Paris (FR)
(72) Inventeur: RICHARD, Frédéric, 1426 Concise (CH); GUILLOT, Marie-Amélie, 75016 Paris (FR)
(74) Mandataire: Demulsant, Xavier
(86) Numéro de dépôt international: PCT/FR2018/050222
(87) Numéro de publication internationale: WO 2018/158515

(56) Documents cités:
- CH-A- 201 994
- FR-A1- 2 524 167
- FR-A1- 3 017 469
- FR-A1- 3 023 389

## Description

L'invention a trait au domaine des montres ou des accessoires personnels pouvant être montés sur différents éléments de fixation, et plus précisément à l'utilisation d'une boîte de montre pouvant être montée en montre-bracelet, en montre à gousset, en montre de table, en pendentif ou autre.

Les montres comprennent généralement un ou plusieurs éléments de fixation, permettant de limiter les risques de perte de la montre lorsque l'on porte celle-ci sur soi, ou de disposer cette montre dans une position permettant une lecture aisée de l'heure affichée par celle-ci. Les éléments de fixation sont, par exemple, un bracelet permettant d'attacher la montre autour du poignet, une chaînette permettant d'attacher la montre à une boutonnière, une dragonne ou encore un support permettant de poser la montre sur un plan sensiblement horizontal, selon une inclinaison désirée.

Permettre le port d'une montre à gousset en montre-bracelet est un problème connu.

En effet, il existe des bracelets comprenant un boîtier dans lequel peut être placée une montre à gousset, le boîtier solidarisant la montre à gousset au bracelet. Il existe aussi des bracelets comprenant des bras présentant une forme de clips, sur lesquels vient se fixer la montre à gousset.

Le document FR 3 023 389 A1 divulgue un accessoire personnel ainsi qu'un élément de fixation selon les préambules des revendications 1 et 4 annexées.

Le document FR 2 524 167 A1 décrit la fixation magnétique d'un corps d'un accessoire personnel, tel qu'une montre, dans une carrure-socle.

Le document GB 191505485 décrit une boîte de montre comprenant deux attaches opposées. Une chaînette est apte à être attachée à une des deux attaches, pour former une montre à gousset ou aux deux attaches pour former une montre-bracelet.

Le document US 4976548 divulgue un exemple de montre, dont la boîte de montre comprend des attaches sur sa périphérie. Une chaînette est apte à être attachée de différentes manières aux attaches, de sorte à réaliser soit un bracelet soit un pendentif.

Tous ces exemples montrent que l'homme du métier cherche depuis longtemps à adapter les montres à gousset en montre-bracelet.

Cependant, de tels dispositifs tentent uniquement d'adapter des montres à gousset, et non de concevoir une montre apte à être indifféremment portée en montre-bracelet ou en montre à gousset, sans que dans l'une ou l'autre des configurations, la montre ne paraisse avoir été adaptée. De plus, de tels dispositifs sont peu confortables à porter et/ou augmentent considérablement la taille de la montre, augmentant de ce fait son encombrement et son poids.

Un premier objectif est de proposer un accessoire personnel, pour par exemple une montre, apte à être indifféremment monté sur un bracelet ou sur une attache.

Un autre objectif est de proposer un élément de fixation de cet accessoire sur un bracelet, une attache ou un support.

Un autre objectif est de proposer un dispositif comprenant un tel accessoire et un tel élément de fixation.

Un autre objectif est de proposer un tel dispositif, dont l'accessoire et l'élément de fixation sont aptes à être assemblés sans outil.

Un autre objectif est de proposer un tel dispositif, ne grevant pas l'esthétique, le poids, l'encombrement ou le confort du port de celui-ci, quel que soit le type de montage choisi.

A cet effet, il est proposé, en premier lieu, un accessoire personnel, tel que défini par la revendication indépendante 1 annexée.

Diverses caractéristiques supplémentaires peuvent être prévues, seules ou en combinaison :
- le fond et l'ouverture du contour de la section transversale de la rainure forment chacun un segment de droite sensiblement parallèles entre eux, le premier côté latéral et le deuxième côté latéral du contour comprennent chacun un premier segment de maintien sensiblement perpendiculaire au fond et à l'ouverture, un segment intermédiaire de maintien sensiblement parallèle au fond et à l'ouverture et un deuxième segment de maintien sensiblement perpendiculaire au fond et à l'ouverture, de sorte que la section transversale de la rainure présente une forme générale en T ;
- la rainure traverse l'accessoire formant, sur la face latérale, deux trous ;
- l'accessoire comprend un aimant, l'aimant étant destiné à maintenir une position relative entre l'accessoire et l'élément de fixation.

Il est proposé, en deuxième lieu, un élément de fixation tel que défini par la revendication indépendante 4 annexée.

Diverses caractéristiques supplémentaires peuvent être prévues, seules ou en combinaison :
- le premier pan et le deuxième pan du périmètre de la section transversale de l'élément de fixation forment chacun un segment de droite sensiblement parallèles entre eux, le premier bord latéral et le deuxième bord latéral du périmètre comprennent chacun un premier segment de blocage, sensiblement perpendiculaire au premier pan et au deuxième pan, un segment intermédiaire de blocage, sensiblement parallèle au premier pan et au deuxième pan et un deuxième segment de blocage, sensiblement perpendiculaire au premier pan et au deuxième pan, de sorte que la section transversale de l'élément de fixation présente une forme générale en T ;
- l'élément comprend deux cornes ou une attache faisant saillie d'un corps de l'élément de fixation, les cornes étant disposées sensiblement parallèlement entre elles, l'attache présentant une forme générale d'anneau, les cornes, respectivement l'attache, étant destinées à solidariser un bracelet, respectivement une chaînette, à l'élément de fixation ;
- l'élément comprend un deuxième aimant, le deuxième aimant étant destiné à maintenir une position relative entre l'élément de fixation et l'accessoire.

Il est proposé, en troisième lieu, un dispositif comprenant un accessoire et un élément de fixation tels que présentés ci-dessus, l'élément de fixation ayant une forme complémentaire à la rainure de l'accessoire, l'élément de fixation étant inséré dans la rainure de l'accessoire.

Il est proposé, en quatrième lieu, une montre comprenant un accessoire et un élément de fixation tels que présentés ci-dessus, l'accessoire comprenant une cavité dans laquelle est inséré un mouvement de montre, l'accessoire définissant ainsi une boîte de montre, l'élément de fixation ayant une forme complémentaire à la rainure de la boîte de montre, l'élément de fixation étant apte à être inséré dans la rainure de la boîte de montre.

Un tel dispositif permet ainsi le montage de l'accessoire sur un bracelet, une attache ou un support par le biais de l'élément de fixation.

L'accessoire et l'élément de fixation sont aptes à être assemblés rapidement et sans outil.

Le dispositif ne grève pas l'esthétique, le poids, l'encombrement ou le confort du port de celui-ci quel que soit le type de montage choisi.

D'autres caractéristiques et avantages de l'invention apparaîtront plus clairement et de manière concrète à la lecture de la description ci-après de modes de réalisation, laquelle est faite en référence aux dessins annexés dans lesquels :
- la figure 1 est une vue schématique éclatée en perspective de dessus d'une boîte de montre, montée en montre-bracelet ;
- la figure 2 est une vue schématique éclatée en perspective de dessous de la boîte de montre, montée en montre-bracelet, comme représenté sur la figure 1 ;
- la figure 3 est une vue schématique en perspective de dessous de la boîte de montre, montée en montre-bracelet, comme représenté sur les figures 1 et 2 ;
- la figure 4 est une vue schématique en perspective de dessous de la boîte de montre, représentée sur les figures 1 à 3, montée en montre à gousset ;
- la figure 5 est une vue schématique en coupe de la boîte de montre, montée indifféremment en montre-bracelet ou en montre à gousset, suivant la ligne V-V représentée sur les figures 3 et 4 ;
- la figure 6 est une vue schématique en perspective de dessous d'un mode de réalisation d'un accessoire, monté sur un bracelet ;
- la figure 7 est une vue schématique en perspective de dessous d'un autre mode de réalisation d'un accessoire, monté sur un bracelet ;
- la figure 8 est une vue schématique en perspective de dessous du mode de réalisation de l'accessoire, représenté sur la figure 7, monté sur une attache ;
- la figure 9 est une vue schématique en coupe des modes de réalisation de l'accessoire, monté indifféremment sur un bracelet ou sur une attache, suivant la ligne IX-IX représentée sur les figures 6 à 8 ;
- la figure 10a est une vue schématique en perspective de dessus d'un autre mode de réalisation d'un élément de fixation d'un accessoire ;
- la figure 10b est une vue schématique en perspective de dessous d'un accessoire compatible avec l'élément de fixation, selon le mode de réalisation représenté sur la figure 10a ;
- la figure 10c est une vue schématique en perspective de dessous de l'accessoire monté sur l'élément de fixation, selon le mode de réalisation illustré sur les figures 10a et 10b ;
- la figure 11 est une vue schématique en perspective de la boîte de montre, représentée sur les figures 1 à 5, montée en montre de table.

Sur les figures 1 et 2 est illustré un premier mode de réalisation d'un dispositif **1** comprenant une boîte **2** de montre, et deux éléments **3** de fixation, munis chacun d'une paire de cornes **4.** Chaque paire de cornes **4** est destinée à solidariser une partie d'un bracelet (non représenté) à l'élément **3** de fixation, de sorte à former une montre-bracelet.

La boîte **2** de montre comprend une rainure **5,** dans laquelle l'élément **3** de fixation est apte à coulisser. L'élément **3** de fixation a une forme complémentaire à la rainure **5.**

La boîte **2** de montre n'est qu'un premier mode de réalisation, représenté sur les figures 1 à 5 et 11, et ne limite pas l'invention à la conception d'une montre. En effet, selon d'autres modes de réalisation, illustrés sur les figures 6 à 10c, le dispositif **1** comprend un accessoire **6** portatif (bijou, pendentif, porte-clés, petit appareil électronique, ...), destiné à être fixé sur différents éléments **3** de fixation (bracelet, broche, collier, sautoir, bague, boucle d'oreille, boucle de ceinture, pince, ...).

La boîte **2** de montre, et respectivement l'accessoire **6,** comprennent une première face **7,** une deuxième face **8** et une face **9** latérale reliant la première face **7** et la deuxième face **8.**

Selon des modes de réalisation représentés, la première face **7** correspond à la face de la boîte **2** de montre et de l'accessoire **6** comportant des informations (heure, bijou, informations connectées, ...) destinées à être vues. Selon d'autres modes de réalisations, lesdites informations figurent sur la deuxième face **8** ou sur la première face **7** et la deuxième face **8** de la boîte **2** de montre, et respectivement de l'accessoire **6.**

Comme représenté sur les figures 1 à 4 et 11, la boîte **2** de montre a une forme générale sensiblement cylindrique, à section circulaire. La hauteur de la face **9** latérale est très inférieure à la dimension de la première face **7** et de la deuxième face **8.** La première face **7** et la deuxième face **8** ont une forme sensiblement identique.

Comme illustré sur les figures 6 à 8 et 10a à 10c, l'accessoire **6** a une forme générale parallélépipédique. La hauteur de la face **9** latérale est très inférieure à la dimension de la première face **7** et de la deuxième face **8.** La première face **7** et la deuxième face **8** ont une forme sensiblement identique.

Selon des modes de réalisation différents, la boîte **2** de montre et l'accessoire **6** ont une forme quelconque.

L'élément **3** de fixation présente, de préférence, une forme générale complémentaire à la rainure **5** dans laquelle l'élément **3** de fixation est destiné à être inséré, de sorte à compléter la forme de la boîte **2** de montre ou de l'accessoire **6.**

La rainure **5** forme, dans la face **9** latérale, un trou **10** destiné à permettre l'entrée de l'élément **3** de fixation dans la rainure **5.**

Dans les modes de réalisations représentés sur les figures 7 et 8, la rainure **5** a une forme générale rectangulaire.

Selon des modes de réalisation différents, la rainure **5** a une forme générale triangulaire ou elliptique, comme représenté respectivement sur les figures 6 et 10a à 10c.

Selon des modes de réalisation non représentés, la rainure a une forme générale quelconque, à la particularité près que la rainure **5** s'évase vers le trou **10** formé dans la face **9** latérale. En d'autres termes, une section transversale de la rainure **5** présente une dimension diminuant depuis le trou **10** vers une extrémité de la rainure **5** opposée au trou **10.**

Comme représenté sur les figures 5 et 9, la rainure **5** de la boîte **2** de montre, respectivement de l'accessoire **6,** présente, en section transversale, un contour **11** ouvert. Le contour **11** comprend un fond **12,** une ouverture **13,** un premier côté **14** latéral et un deuxième côté **15** latéral. Le premier côté **14** latéral et le deuxième côté **15** latéral relient le fond **12** et l'ouverture **13.**

Selon le premier mode de réalisation, illustré sur la figure 5, le fond **12** et l'ouverture **13** définissent chacun un segment de droite. Le fond **12** et l'ouverture **13** sont sensiblement parallèles entre eux. Le premier côté **14** latéral et le deuxième côté **15** latéral comprennent chacun un premier segment **16** de maintien, relié au fond **12,** un deuxième segment **17** de maintien, relié à l'ouverture **13** et un segment **18** intermédiaire de maintien, reliant le premier segment **16** de maintien et le deuxième segment **17** de maintien.

Le premier segment **16** de maintien du premier côté **14** latéral et le premier segment **16** de maintien du deuxième côté **15** latéral sont sensiblement perpendiculaires au fond **12.** Le deuxième segment **17** de maintien du premier côté **14** latéral et le deuxième segment **17** de maintien du deuxième côté **15** latéral sont sensiblement perpendiculaires à l'ouverture **13.** Le segment **18** intermédiaire de maintien du premier côté **14** latéral et le segment **18** intermédiaire de maintien du deuxième côté **15** latéral sont, respectivement, sensiblement perpendiculaires aux premiers segments **16** de maintien et aux deuxièmes segments **17** de maintien. La rainure **5** définit ainsi, en section transversale, une forme en T.

Selon d'autres modes de réalisation illustrés sur la figure 9, le fond **12** et l'ouverture **13** définissent chacun un segment de droite. Le fond **12** et l'ouverture **13** sont sensiblement parallèles entre eux. Le premier côté **14** latéral et le deuxième côté **15** latéral définissent chacun un segment de droite se rapprochant l'un de l'autre, depuis le fond **12** vers l'ouverture **13.** La rainure **5** définit ainsi, en section transversale, une forme sensiblement trapézoïdale.

Selon un mode de réalisation différent, la rainure **5** a une forme, en section transversale, quelconque, à la particularité près que le premier côté **14** latéral et le deuxième côté **15** latéral comprennent respectivement une première partie et une deuxième partie s'étendant, depuis le fond **12** vers l'ouverture **13,** vers le côté **14,15** latéral opposé.

Le premier côté **14** latéral et le deuxième côté **15** latéral, dans leur totalité ou au moins la première partie et la deuxième partie de ceux-ci, permettent ainsi d'empêcher la sortie de l'élément **3** de fixation de la rainure **5** suivant une direction sensiblement perpendiculaire à l'ouverture **13.**

Comme représenté sur les figures 5 et 9, l'élément **3** de fixation présente, en section transversale, un périmètre **19** fermé. Le périmètre **19** comprend un premier pan **20,** un deuxième pan **21,** un premier bord **22** latéral et un deuxième bord **23** latéral. Le premier bord **22** latéral et le deuxième bord **23** latéral relient le premier pan **20** et le deuxième pan **21** entre eux.

Selon le premier mode de réalisation illustré sur la figure 5, le premier pan **20** et le deuxième pan **21** définissent chacun un segment de droite. Le premier pan **20** et le deuxième pan **21** sont sensiblement parallèles entre eux. Le premier bord **22** latéral et le deuxième bord **23** latéral comprennent chacun un premier segment **24** de blocage relié au premier pan **20,** un deuxième segment **25** de blocage relié au deuxième pan **21** et un segment **26** intermédiaire de blocage, reliant le premier segment **24** de blocage et le deuxième segment **25** de blocage.

Le premier segment **24** de blocage du premier bord **22** latéral et le premier segment **24** de blocage du deuxième bord **23** latéral sont sensiblement perpendiculaires au premier pan **20.** Le deuxième segment **25** de blocage du premier bord **22** latéral et le deuxième segment **25** de blocage du deuxième bord **23** latéral sont sensiblement perpendiculaires au deuxième pan **21.** Le segment **26** intermédiaire de blocage du premier bord **22** latéral et le segment **26** intermédiaire de blocage du deuxième bord **23** latéral sont, respectivement, sensiblement perpendiculaires aux premiers segments **24** de blocage et aux deuxièmes segments **25** de blocage. L'élément **3** de fixation définit ainsi, en section transversale, une forme en T.

Selon d'autres modes de réalisation illustrés sur la figure 9, le premier pan **20** et le deuxième pan **21** définissent chacun un segment de droite. Le premier pan **20** et le deuxième pan **21** sont sensiblement parallèles entre eux. Le premier bord **22** latéral et le deuxième bord **23** latéral définissent chacun un segment de droite se rapprochant l'un de l'autre depuis le premier pan **20** vers le deuxième pan **21.** L'élément **3** de fixation définit ainsi, en section transversale, une forme sensiblement trapézoïdale.

Selon un mode de réalisation différent, l'élément **3** de fixation a une forme, en section transversale, quelconque, à la particularité près que le premier bord **22** latéral et le deuxième bord **23** latéral comprennent respectivement une première portion et une deuxième portion s'étendant, depuis le premier pan **20** vers le deuxième pan **21,** vers le bord **22,23** latéral opposé.

Le premier bord **22** latéral et le deuxième bord **23** latéral, dans leur totalité ou au moins la première portion et la deuxième portion de ceux-ci, permettent ainsi d'empêcher la sortie de l'élément **3** de fixation de la rainure **5** suivant une direction sensiblement perpendiculaire à l'ouverture **13** de la rainure **5.**

Selon le premier mode de réalisation représenté sur les figures 1 à 5 et 11 et un deuxième mode de réalisation illustré sur la figure 6, la rainure **5** de la boîte **2** de montre, et respectivement de l'accessoire **6,** traverse la boîte **2** de montre, respectivement de l'accessoire **6,** créant une lumière à travers la face **9** latérale, la lumière s'étendant d'un bout à l'autre de la boîte **2** de montre, respectivement de l'accessoire **6.** La rainure **5** forme, dans la face **9** latérale, deux trous **10.** Les trous **10** sont, de préférence, alignés suivant un axe sensiblement perpendiculaire à la section transversale de la rainure **5,** comme représenté sur les figures 2 à 4 et 6. Les trous **10** ont une forme générale sensiblement identique.

Selon un troisième mode de réalisation, l'accessoire **6** comprend deux rainures **5,** comme illustré sur les figures 7 et 8. Les rainures **5** sont séparées par une cloison **27.** Chaque rainure **5** forme, dans la face **9** latérale, le trou **10.** Les rainures **5** sont, de préférence, alignées suivant un axe sensiblement perpendiculaire à la section transversale des rainures **5.** Les trous **10** ont une forme générale sensiblement identique.

Selon des modes de réalisation différents, la boîte **2** de montre comprend deux rainures **5.** La boîte **2** de montre, et respectivement l'accessoire **6,** comprend une unique rainure **5** non traversante.

L'élément **3** de fixation du dispositif **1** est choisi en fonction de la rainure **5** de la boîte **2** de montre ou de l'accessoire **6** selon l'un des modes de réalisation décrits ci-dessous.

Comme illustré sur les figures 1 à 3 et 6 à 8, le dispositif **1** comprend deux éléments **3** de fixation. Les éléments **3** de fixation comprennent chacun un corps **28** présentant, de préférence, une forme générale sensiblement identique.

Selon un mode de réalisation représenté sur les figures 1 à 3, 6 et 7, chaque élément **3** de fixation comprend une paire de cornes **4.** Chaque corne **4** saille, de préférence, du corps **28** de sorte à buter sur la boîte **2** de montre, ou respectivement l'accessoire **6,** définissant une fin de course à l'élément **3** de fixation lorsque celui-ci est inséré dans la rainure **5.**

Selon un mode de réalisation illustré sur la figure 8, un des deux éléments **3** de fixation comprend une attache **29.** L'attache **29** est destinée à fixer à l'élément **3** de fixation à une chaîne, une dragonne ou tout objet (non représentés) facilitant la prise en main, le maintien et/ou la sécurisation du dispositif **1.** L'élément **3** de fixation comprend également, de préférence, une butée **30** en saillie du corps **28** de l'élément **3** de fixation butant sur la boîte **2** de montre, ou respectivement l'accessoire **6,** de sorte à définir une fin de course à l'élément **3** de fixation lorsque celui-ci est inséré dans la rainure **5.**

Le second des deux éléments **3** de fixation comprend, de préférence, uniquement le corps **28** venant compléter la rainure **5.**

Comme illustré sur les figures 4 et 10a à 11, le dispositif **1** comprend un unique élément **3** de fixation. Le corps **28** de l'élément **3** de fixation présente une forme sensiblement identique à la forme de la rainure **5** de sorte à compléter la forme de la boîte **2** de montre, ou respectivement de l'accessoire **6,** dans lequel l'élément **3** de fixation est inséré.

Selon un mode de réalisation illustré sur la figure 4, l'élément **3** de fixation comprend l'attache **29** destinée à fixer à l'élément **3** de fixation à une chaîne, une dragonne ou tout objet (non représentés) facilitant la prise en main, le maintien et/ou la sécurisation du dispositif **1.** L'élément **3** de fixation comprend également, de préférence, la butée **30** saillant du corps **28** de l'élément **3** de fixation de sorte à buter sur la boîte **2** de montre, ou respectivement l'accessoire **6,** pour définir une fin de course à l'élément **3** de fixation lorsque celui-ci est inséré dans la rainure **5.**

Selon un mode de réalisation représenté sur la figure 11, l'élément **3** de fixation comprend un support **31.** Le support **31** est orientable par rapport au corps **28** de l'élément **3** de fixation permettant de disposer le dispositif **1** sur un plan sensiblement horizontal à une inclinaison désirée. En variante, le support **31** comprend un moyen d'attache à un objet non horizontal. Le moyen d'attache est, par exemple, un aimant ou une bande adhésive.

Selon un quatrième mode de réalisation représenté sur les figures 10a à 10c, un élément **3** de fixation comprend, de préférence symétriquement, deux paires de cornes **4** solidaires du corps **28** de l'élément **3** de fixation. Le corps **28** de l'élément **3** de fixation comprend une première pièce **42,** apte à être insérée dans une rainure **5** non traversante de la boîte **2** de montre, ou respectivement de l'accessoire **6.** Le corps **28** comprend également une deuxième pièce **43,** à laquelle sont solidaires les cornes **4,** s'étendant d'un bout à l'autre de la boîte **2** de montre, ou respectivement de l'accessoire **6.** La deuxième pièce forme une surépaisseur, par rapport à la deuxième face **8,** lorsque l'élément **3** de fixation est inséré dans la rainure **5.**

La boîte **2** de montre, respectivement l'accessoire **6,** et/ou l'élément **3** de fixation comprennent, de préférence, un ou plusieurs moyens de liaison. Les moyens de liaison sont aptes à solidariser la boîte **2** de montre, respectivement l'accessoire **6,** et l'élément **3** de fixation lorsque ce dernier est inséré dans la rainure **5.**

Les moyens de liaisons sont, de préférence, des aimants **32,33,** comme illustré sur les figures 1, 2, 5, 10a et 10b, par exemple des aimants de type terre rare, notamment néodyme fer bore.

La boîte **2** de montre, respectivement l'accessoire **6,** et/ou l'élément **3** de fixation comprennent ainsi, de préférence, un ou plusieurs aimants **32,33.**

Selon le premier mode de réalisation représenté sur les figures 1 à 4, la boîte **2** de montre et les éléments **3** de fixation comprennent chacun deux aimants **32** extrêmes. Les aimants **32** extrêmes sont disposés sensiblement à des angles **34** externes de la rainure **5** et respectivement du corps **28** des éléments **3** de fixation. Les aimants **32** extrêmes présentent une forme sensiblement parallélépipédique.

Selon le premier mode de réalisation, les éléments **3** de fixation comprennent également chacun plusieurs aimants **33** centraux. Les aimants **33** centraux sont disposés au niveau d'une limite **35** interne du corps **28** des éléments **3** de fixation. La limite **35** interne est opposée aux angles **34** externes. Les aimants **33** centraux sont, de préférence, disposés de sorte que le pôle de deux aimants **33** centraux consécutifs ne soient pas identiques. Les aimants **33** centraux présentent une forme sensiblement parallélépipédique.

Selon des modes de réalisation différents, les aimants **32,33** ont une forme quelconque.

Selon des modes de réalisation différents, les éléments **3** de fixation comprennent uniquement les aimants **32** extrêmes.

Avantageusement, les aimants **32** extrêmes des éléments **3** de fixation sont disposés sensiblement en regard des aimants **32** extrêmes de la boîte **2** de montre, lorsque l'élément **3** de fixation est inséré dans la rainure **5** de la boîte **2** de montre.

Selon le premier mode de réalisation représenté sur les figures 1 à 4, les aimants **33** centraux de chaque élément **3** de fixation insérés dans la rainure **5** sont disposés de telle sorte que deux aimants **33** centraux, appartenant respectivement à un des deux éléments **3** de fixation et disposés en face l'un de l'autre, s'attirent mutuellement.

Selon un mode de réalisation, la cloison **27** comprend des aimants **33** centraux.

La boîte **2** de montre comprend, de préférence, des enceintes **36** dans lesquelles les aimants **32,33** sont insérés. Les enceintes **36** comprennent des parois **37** aptes à bloquer les ondes électromagnétiques émises par l'aimant **32,33** disposé dans celle-ci suivant toutes les directions autres qu'une direction prédéfinie.

Les enceintes **36** permettent ainsi d'isoler les aimants **32,33** de sorte à ne pas perturber le fonctionnement de la boîte **2** de montre ou d'un élément extérieur au dispositif **1** tout en assurant la solidarisation de l'élément **3** de fixation et de la boîte **2** de montre.

En variante, les enceintes **36** sont disposées à proximité des aimants **32,33** bloquant la propagation des ondes électromagnétiques émises par les aimants **32,33** suivant une unique direction ou suivant plusieurs directions prédéfinies.

Selon le deuxième mode de réalisation, représenté sur les figures 6 à 9, l'élément **3** de fixation comprend une pièce **38** flexible, telle qu'un ressort ou une lame courbée, ayant une forme complémentaire à un évidement **39** de l'accessoire **6.** La pièce **38** flexible et l'évidement **39** sont disposés sensiblement au centre du corps **28** de l'élément **3** de fixation et, respectivement, de l'accessoire **6.**

En variante, les moyens de liaison sont, par exemple, des saillies aptes à pénétrer en force dans des évidements, des bandes adhésives ou encore une dimension générale de l'élément **3** de fixation sensiblement supérieure à la dimension de la rainure **5** de sorte que l'élément **3** de fixation soit inséré en force dans la rainure **5.**

Les moyens de liaison décrits ci-dessus sont combinables, et peuvent être dimensionnés de sorte à maintenir en place l'élément **3** de liaison dans la rainure **5.**

Selon un mode de réalisation différent, les moyens de liaison définissent la fin de course de l'élément **3** de fixation dans la rainure **5.** Les moyens de liaison peuvent ainsi remplacer la saillie des cornes **4** sur la face **9** latérale ou la butée **30.**

La boîte **2** de montre peut indifféremment afficher une heure de façon analogique ou numérique, à partir d'un mécanisme automatique, à pile ou à batterie ou d'un système électronique.

Selon le mode de réalisation représenté sur la figure 11, la boîte **2** de montre comprend des boutons (non représentés) et, en particulier, une couronne **40.**

Selon un mode de réalisation, la couronne **40** est disposée sensiblement sur une bissectrice de l'angle formé par les aiguilles lorsqu'elles indiquent 3h00 ou 12h15. Dans cette configuration, la couronne **40** est disposée entre la disposition standard pour une montre-bracelet (sur une droite confondue avec les aiguilles lorsqu'elles indiquent 3h15) et la disposition standard pour une montre à gousset ou une montre de table (sur une droite confondue avec les aiguilles lorsqu'elles indiquent 12h00).

Selon des modes de réalisation différents, la couronne **40** est disposée sur la droite confondue avec les aiguilles lorsqu'elles indiquent 3h15 ou sur la droite confondue avec les aiguilles lorsqu'elles indiquent 12h00, comme représenté sur la figure 11.

En variante, la couronne **40** est déplaçable entre les deux dernières positions décrites par un système de maintien de la couronne **40** sur des axes prévus à cet effet. La couronne **40** peut encore être rétractable, de sorte à se confondre dans la face **9** latérale de la boîte **2** de montre ou être disposée de manière non visible, par exemple dans la rainure **5.**

Avantageusement, la boîte **2** de montre comprend, sur la deuxième face **8,** une cavité dans laquelle est inséré un mouvement de montre. La cavité comprend, de préférence, des parois **37** aptes à bloquer les ondes électromagnétiques émises par les aimants **32,33** afin d'isoler ces derniers de sorte à ne pas perturber le fonctionnement du mouvement.

La boîte **2** de montre comprend une plaque **41** fermant la cavité et alignée avec la deuxième face **8.** La plaque **41** est, par exemple, transparente laissant apparent l'envers du mouvement.

La plaque **41** est, de préférence, apte à bloquer les ondes électromagnétiques émises par l'aimant **32,33.**

Un tel dispositif **1** permet ainsi le montage de la boîte **2** de montre, ou respectivement l'accessoire **6,** sur un bracelet, une attache **29** ou un support **31** par le biais de l'élément **3** de fixation.

La boîte **2** de montre, ou respectivement l'accessoire **6,** et l'élément **3** de fixation sont aptes à être assemblés rapidement et sans outil.

Le dispositif **1** ne grève pas l'esthétique, le poids, l'encombrement ou le confort du port de celui-ci quel que soit le type de montage choisi.

Le dispositif **1** tel que décrit permet, par exemple, l'assemblage d'une montre en différents types de montres comme une montre-bracelet, une montre à gousset ou encore une montre de table mais également sur d'autres supports comme un pendentif ou une broche.

Une telle montre permet ainsi une personnalisation simple et rapide, en changeant le bracelet ou la façon de porter celle-ci, tout en assurant une résistance de fixation entre la boîte **2** de montre et l'élément **3** de fixation, dont les dimensions peuvent être déterminées facilement, évitant leur désolidarisation par leur propre poids ou par arrachement.

Les aimants **32,33** ne perdant pas leur magnétisme spontanément assurent une grande longévité à la fixation entre la boîte **2** de montre et l'élément **3** de fixation de la montre

## Revendications

1. Accessoire (**6**) personnel comprenant :
- une première face (**7**),
- une deuxième face (**8**),
- une face (**9**) latérale reliant la première face (**7**) et la deuxième face (**8**),
la deuxième face (**8**) comprenant une rainure (**5**) s'étendant jusqu'à la face (**9**) latérale, de sorte à former, sur cette face (**9**) latérale, un trou (**10**) dont la forme est définie par une section transversale de la rainure (**5**), la rainure (**5**) présentant, en section transversale, un contour **(11)** ouvert, le contour (**11**) comprenant :
- un fond (**12**),
- un premier côté (**14**) latéral,
- un deuxième côté (**15**) latéral,
- une ouverture (**13**), le premier côté (**14**) latéral et le deuxième côté (**15**) latéral reliant le fond (**12**) et l'ouverture (**13**), le premier côté (**14**) latéral comprenant une première partie se rapprochant, depuis le fond (**12**) vers l'ouverture (**13**), vers le deuxième côté (**15**) latéral, le deuxième côté (**15**) latéral comprenant une deuxième partie se rapprochant, depuis le fond (**12**) vers l'ouverture (**13**), vers le premier côté (**14**) latéral, la dimension du fond (**12**) du contour (**11**) étant constante ou diminuant suivant un sens défini par une direction s'étendant sensiblement perpendiculairement à la section transversale de la rainure (**5**) et allant depuis le trou (**10**) de la face (**9**) latérale vers une partie interne de l'accessoire (**6**), cette rainure (**5**) étant destinée à recevoir un élément (**3**) de fixation, **caractérisé en ce que** l'accessoire (6) comprend un aimant (32, 33) dans ladite rainure (5), l'aimant (32, 33) étant configuré pour maintenir une position relative entre l'accessoire (**6**) et l'élément (**3**) de fixation.

2. Accessoire (**6**) personnel selon la revendication 1, **caractérisé en ce que** le fond (**12**) et l'ouverture (**13**) du contour (**11**) de la section transversale de la rainure (**5**) forment chacun un segment de droite sensiblement parallèles entre eux, le premier côté (**14**) latéral et le deuxième côté (**15**) latéral du contour **(11)** comprennent chacun un premier segment (**16**) de maintien sensiblement perpendiculaire au fond (**12**) et à l'ouverture (**13**), un segment (**18**) intermédiaire de maintien sensiblement parallèle au fond (**12**) et à l'ouverture (**13**) et un deuxième segment (**17**) de maintien sensiblement perpendiculaire au fond (**12**) et à l'ouverture (**13**) de sorte que la section transversale de la rainure (**5**) présente une forme générale en T.

3. Accessoire (**6**) personnel selon l'une quelconque des revendications précédentes, **caractérisé en ce que** la rainure (**5**) traverse l'accessoire (**6**) formant, sur la face (**9**) latérale, deux trous (**10**).

4. Élément (**3**) de fixation destiné à coopérer avec un accessoire (6) personnel selon l'une des revendications 1 à 3, l'élément de fixation (3) présentant, en section transversale, un périmètre (**19**) fermé comprenant :
- un premier pan (**20**),
- un deuxième pan (**21**),
- un premier bord (**22**) latéral,
- un deuxième bord (**23**) latéral,
le premier bord (**22**) latéral et le deuxième bord (**23**) latéral reliant le premier pan (**20**) et le deuxième pan (**21**) entre eux, le premier bord (**22**) latéral comprenant une première portion se rapprochant, depuis le premier pan (**20**) vers le deuxième pan (**21**), vers le deuxième bord (**23**) latéral, le deuxième bord (**23**) latéral comprenant une deuxième portion se rapprochant, depuis le premier pan (**20**) vers le deuxième pan (**21**), vers le premier bord (**22**) latéral, la dimension du premier pan (**20**) du périmètre (**19**) étant constante ou diminuant suivant une direction s'étendant sensiblement perpendiculairement à la section transversale de l'élément (**3**) de fixation, cet élément (**3**) de fixation étant destiné à être inséré dans la rainure (**5**) dudit accessoire (**6**), l'élément (**3**) de fixation étant **caractérisé en ce qu'**il comprend un deuxième aimant (32,33), le deuxième aimant (32,33) étant configuré pour maintenir une position relative entre l'élément (3) de fixation et l'accessoire (**6**).

5. Élément (**3**) de fixation selon la revendication 4, **caractérisé en ce que** le premier pan (**20**) et le deuxième pan (**21**) du périmètre (**19**) de la section transversale de l'élément (**3**) de fixation forment chacun un segment de droite sensiblement parallèles entre eux, le premier bord (**22**) latéral et le deuxième bord (**23**) latéral du périmètre (**19**) comprennent chacun un premier segment (**24**) de blocage sensiblement perpendiculaire au premier pan (**20**) et au deuxième pan (**21**), un segment (**26**) intermédiaire de blocage sensiblement parallèle au premier pan (**20**) et au deuxième pan (**21**) et un deuxième segment (**25**) de blocage sensiblement perpendiculaire au premier pan (**20**) et au deuxième pan (**21**) de sorte que la section transversale de l'élément (**3**) de fixation présente une forme générale en T.

6. Élément (**3**) de fixation selon l'une quelconque des revendications 4 et 5, **caractérisé en ce qu'il** comprend deux cornes (**4**) ou une attache (**29**) faisant saillie d'un corps (**28**) de l'élément (**3**) de fixation, les cornes (**4**) étant disposées sensiblement parallèlement entre elles, l'attache (**29**) présentant une forme générale d'anneau, les cornes (**4**), respectivement l'attache (**29**), étant destinées à solidariser un bracelet, respectivement une chaînette, à l'élément (**3**) de fixation.

7. Dispositif comprenant un accessoire (**6**) personnel selon l'une quelconque des revendications 1 à 3 et un élément (**3**) de fixation selon l'une quelconque des revendications 4 à 6, l'élément (**3**) de fixation ayant une forme complémentaire à la rainure (**5**) de l'accessoire (**6**), l'élément (**3**) de fixation étant apte à être inséré dans la rainure (**5**) de l'accessoire (**6**).

8. Montre comprenant un accessoire (**6**) selon l'une quelconque des revendications 1 à 3, et un élément (**3**) de fixation selon l'une quelconque des revendications 4 à 6, l'accessoire (**6**) comprenant une cavité dans laquelle est inséré un mouvement de montre, l'accessoire (**6**) définissant ainsi une boîte (**2**) de montre, l'élément (**3**) de fixation ayant une forme complémentaire à la rainure (**5**) de la boîte (**2**) de montre, l'élément (**3**) de fixation étant apte à être inséré dans la rainure (**5**) de la boîte (**2**) de montre.

## Patentansprüche

1. Persönliches Zubehör (6), umfassend:
- eine erste Fläche (7),
- eine zweite Fläche (8)
- eine seitliche Fläche (9), die die erste Fläche (7) und die zweite Fläche (8) miteinander verbindet,
wobei die zweite Fläche (8) eine Rille (5) umfasst, die sich bis zur Fläche Seite (9) derart erstreckt, dass sie auf dieser seitlichen Fläche (9) ein Loch (10) bildet, dessen Form von einem Querschnitt (5) der Rille definiert ist, wobei die Rille (5) im Querschnitt einen offenen Umriss (11) aufweist, wobei der Umriss (11) umfasst:
- einen Boden (12),
- eine erste seitliche Seite (14),
- eine zweite seitliche Seite (15),
- eine Öffnung (13),
wobei die erste seitliche Seite (14) und die zweite seitliche Seite (15) den Boden (12) und die Öffnung (13) verbinden, wobei die erste seitliche Seite (14) einen ersten Teil umfasst, der sich vom Boden (12) zur Öffnung (13) zur zweiten seitlichen Seite (15) erstreckt, wobei die zweite seitliche Seite (15) einen zweiten Teil umfasst, der sich vom Boden (12) zur Öffnung (13) zur ersten seitlichen Seite (14) annähert, wobei die Abmessung des Bodens (12) des Umrisses (11) konstant ist oder gemäß einer Richtung abnimmt, die von einer Richtung definiert ist, die sich deutlich lotrecht zum Querschnitt der Rille (5) erstreckt und von dem Loch (10) der seitlichen Fläche (9) zu einem inneren Teil des Zubehörs (6) erstreckt, wobei diese Rille (5) zum Aufnehmen eines Befestigungselements (3) bestimmt ist, **dadurch gekennzeichnet, dass** das Zubehör (6) einen Magneten (32, 33) in der genannten Rille (5) umfasst, wobei der Magnet (32, 33) ausgestaltet ist, um eine relative Position zwischen dem Zubehör (6) und dem Befestigungselement (3) zu halten.

2. Persönliches Zubehör (6) gemäß Anspruch 1, **dadurch gekennzeichnet, dass** der Boden (12) und die Öffnung (13) des Umrisses (11) des Querschnitts der Rille (5) jeweils ein rechtes Segment bilden, die zueinander parallel sind, wobei die erste seitliche Seite (14) und die zweite seitliche Seite (15) des Umrisses (11) jeweils ein erstes Haltesegment (16), das deutlich lotrecht zum Boden (12) und zur Öffnung (13) ist, ein Zwischen-Haltesegment (18), das deutlich parallel zum Boden (12) und zur Öffnung (13) ist, und ein zweites Haltesegment (17), das deutlich lotrecht zum Boden (12) und zur Öffnung (13) derart ist, dass der Querschnitt der Rille (5) eine allgemeine T-Form aufweist, umfassen.

3. Persönliches Zubehör (6) gemäß irgendeinem der voranstehenden Ansprüche, **dadurch gekennzeichnet, dass** die Rille (5) das Zubehör (6) durchquert und auf der seitlichen Fläche (9) zwei Löcher (10) bildet.

4. Befestigungselement (3), das zum Zusammenwirken mit einem persönlichen Zubehör (6) gemäß einem der Ansprüche 1 bis 3 bestimmt ist, wobei das Befestigungselement (3) im Querschnitt einen geschlossenen Perimeter (19) aufweist, umfassend:
- ein erstes Teil (20),
- ein zweites Teil (21),
- einen ersten seitlichen Rand (22),
- einen zweiten seitlichen Rand (23),
wobei der erste seitliche Rand (22) und der zweite seitliche Rand (23) das erste Teil (20) und das zweite Teil (21) miteinander verbinden, wobei der erste seitliche Rand (22) einen ersten Abschnitt umfasst, der sich von dem ersten Teil (20) zum zweiten Teil (21) zum zweiten seitlichen Rand (23) annähert, wobei der zweite seitliche Rand (23) einen zweiten Abschnitt umfasst, der sich von dem ersten Teil (20) zum zweiten Teil (21) zum ersten seitlichen Rand (22) annähert, wobei das erste Teil (20) des Perimeters (19) konstant ist oder gemäß einer Richtung abnimmt, die deutlich lotrecht zum Querschnitt des Befestigungselements (3) ist, wobei dieses Befestigungselement (3) dazu bestimmt ist, in die Rille (5) des genannten Zubehörs (6) eingefügt zu sein, wobei das Befestigungselement (3) **dadurch gekennzeichnet ist, dass** es einen zweiten Magnet (32, 33) umfasst, wobei der zweite Magnet zum Halten einer relativen Position zwischen dem Befestigungselement (3) und dem Zubehör (6) ausgestaltet ist.

5. Befestigungselement (3) gemäß Anspruch 4, **dadurch gekennzeichnet, dass** das erste Teil (20) und das zweite Teil (21) des Perimeters (19) des Querschnitts des Befestigungselements (3) jeweils ein rechtes Segment bilden, die zueinander deutlich parallel sind, der erste seitliche Rand (22) und der zweite seitliche Rand (23) des Perimeters (19) jeweils ein erstes Feststellsegment (24), das zum ersten Teil (20) und zum zweiten Teil (21) deutlich lotrecht ist, ein Zwischen-Feststellsegment (26), das zum ersten Teil (20) und zum zweiten Teil (21) deutlich parallel ist, und ein zweites Feststellsegment (25), das zum ersten Teil (20) und zum zweiten Teil (21) derart deutlich parallel ist, dass der Querschnitt des Befestigungselements (3) eine allgemeine T-Form aufweist, bilden.

6. Befestigungselement (3) gemäß irgendeinem der Ansprüche 4 und 5, **dadurch gekennzeichnet, dass** es zwei Hörner (4) oder eine Befestigung (29) umfasst, die von einem Körper (28) des Befestigungselements (3) hervorstehen, wobei die Hörner (4) zueinander deutlich parallel angeordnet sind, wobei die Befestigung (29) eine allgemeine Ringform aufweist, wobei die Hörner (4) beziehungsweise die Befestigung (29) dazu bestimmt sind, ein Armband beziehungsweise eine Kette am Befestigungselement (3) fest zu befestigen.

7. Vorrichtung, umfassend ein persönliches Zubehör (6) gemäß irgendeinem der Ansprüche 1 bis 3 und ein Befestigungselement (3) gemäß irgendeinem der Ansprüche 4 bis 6, wobei das Befestigungselement eine zur Rille (5) des Zubehörs (6) komplementäre Form aufweist, wobei das Befestigungselement (3) geeignet ist, in die Rille (5) des Zubehörs (6) eingefügt zu sein.

8. Armbanduhr, umfassend ein Zubehör (6) gemäß irgendeinem der Ansprüche 1 bis 3 und ein Befestigungselement (3) gemäß irgendeinem der Ansprüche 4 bis 6, wobei das Zubehör (6) eine Vertiefung umfasst, in die ein Klein-Uhrwerk eingefügt ist, wobei das Zubehör (6) somit ein Armbanduhr-Gehäuse (2) definiert, wobei das Befestigungselement (3) eine zur Rille (5) des Armbanduhr-Gehäuses (2) komplementäre Form aufweist, wobei das Befestigungselement (3) geeignet ist, in die Rille (5) des Armbanduhr-Gehäuses (2) eingefügt zu sein.

## Claims

1. A personal accessory (6), comprising:
- a first face (7),
- a second face (8),
- a lateral face (9) connecting the first face (7) and the second face (8) to each other,
the second face (8) comprising a groove (5) extending up to the lateral face (9), so as to form, on this lateral face (9), a hole (10) the shape of which is defined by a transverse cross-section of the groove (5), the groove (5) having, in a transverse cross-section, an open contour (11), the contour (11) comprising:
- a bottom (12),
- a first lateral side (14),
- a second lateral side (15),
- an opening (13),
the first lateral side (14) and second lateral side (15) connecting the bottom (12) and the opening (13) to each other, the first lateral side (14) comprising a first part coming closer, from the bottom (12) to the opening (13), to the second lateral side (15), the second lateral side (15) comprising a second part coming closer, from the bottom (12) to the opening (13), to the first lateral side (14), the dimension of the bottom (12) of the contour (11) being constant or decreasing along a sense defined by a direction extending substantially perpendicular to the transverse cross-section of the groove (5) and running from the hole (10) of the lateral face (9) to an inner part of the accessory (6), this groove (5) being for receiving a fastener (3),
**characterised in that** the accessory (6) comprises a magnet (32, 33) in said groove (5), the magnet (32, 33) being configured to hold a relative position between the accessory (6) and the fastener (3).

2. The personal accessory (6) according to claim 1, **characterised in that** the bottom (12) and the opening (13) of the contour (11) of the transverse cross-section of the groove (5) each form a line segment substantially parallel to each other, the first lateral side (14) and second lateral side (15) of the contour (11) each comprise a first holding segment (16) substantially perpendicular to the bottom (12) and to the opening (13), an intermediate holding segment (18) substantially parallel to the bottom (12) and to the opening (13) and a second holding segment (17) substantially perpendicular to the bottom (12) and to the opening (13) so that the transverse cross-section of the groove (5) is generally of a T-shape.

3. The personal accessory (6) according to any of the previous claims, **characterised in that** the groove (5) passes through the accessory (6) forming, on the lateral face (9), two holes (10).

4. A fastener (3) for cooperating with a personal accessory (6) according to one of claims 1 to 3, the fastener (3) having, in a transverse cross-section,
a closed perimeter (19) comprising:
- a first section (20),
- a second section (21),
- a first lateral edge (22),
- a second lateral edge (23),
the first lateral edge (22) and second lateral edge (23) connecting the first section (20) and second section (21) to each other, the first lateral edge (22) comprising a first portion coming closer, from the first section (20) to the second section (21), to the second lateral edge (23), the second lateral edge (23) comprising a second portion coming closer, from the first section (20) to the second section (21), to the first lateral edge (22), the dimension of the first section (20) of the perimeter (19) being constant or decreasing along a direction extending substantially perpendicular to the transverse cross-section of the fastener (3), this fastener (3) being to be inserted into the groove (5) of said accessory (6), the fastener (3) being **characterised in that** it comprises a second magnet (32, 33), the second magnet (32, 33) being configured to hold a relative position between the fastener (3) and the accessory (6).

5. The fastener (3) according to claim 4, **characterised in that** the first section (20) and second section (21) of the perimeter (19) of the transverse cross-section of the fastener (3) each form a line segment substantially parallel to each other, the first lateral edge (22) and second lateral edge (23) of the perimeter (19) each comprise a first blocking segment (24) substantially perpendicular to the first section (20) and second section (21), an intermediate blocking segment (26) substantially parallel to the first section (20) and second section (21) and a second blocking segment (25) substantially perpendicular to the first section (20) and second section (21) so that the transverse cross-section of the fastener (3) is generally of a T-shape.

6. The fastener (3) according to any of claims 4 and 5, **characterised in that** it comprises two horns (4) or a clip (29) protruding from a body (28) of the fastener (3), the horns (4) being disposed substantially parallel to each other, the clip (29) being generally of a ring shape, the horns (4) and the clip (29), respectively being to secure a strap and a small chain, respectively to the fastener (3).

7. A device comprising a personal accessory (6) according to any of claims 1 to 3 and a fastener (3) according to any of claims 4 to 6, the fastener (3) having a shape complementary to the groove (5) of the accessory (6), the fastener (3) being able to be inserted into the groove (5) of the accessory (6).

8. A watch comprising an accessory (6) according to any of claims 1 to 3, and a fastener (3) according to any of claims 4 to 6, the accessory (6) comprising a cavity into which a clockwork is inserted, the accessory (6) thus defining a watch case (2), the fastener (3) having a shape complementary to the groove (5) of the watch case (2), the fastener (3) being able to be inserted into the groove (5) of the watch case (2).
